# EUROPÄISCHE PATENTSCHRIFT

(11) **EP 0 578 671 B1**
(45) Veröffentlichungstag und Bekanntmachung des Hinweises auf die Patenterteilung: **06.11.1996**
(21) Anmeldenummer: 92907189.2
(22) Anmeldetag: 26.03.1992
(51) Int. Cl.: G08B 13/196

(54) **FERNSEHÜBERWACHUNGSANLAGE**
TV-BASED MONITORING SYSTEM
SYSTEME VIDEO DE SURVEILLANCE

(30) Priorität: 02.04.1991 DE 4110649
(43) Veröffentlichungstag der Anmeldung: 19.01.1994
(73) Patentinhaber: ROBERT BOSCH GMBH, 70442 Stuttgart (DE)
(72) Erfinder: OTALA, Matti, D-6370 Oberursel (DE); LANGER, Paul, D-8022 Neukeferloh (DE); KUMMEROW, Thomas, D-6393 Wehrheim (DE)
(86) Internationale Anmeldenummer: DE9200253
(87) Internationale Veröffentlichungsnummer: WO9217865

(56) Entgegenhaltungen:
- DE-A- 3 214 254
- US-A- 3 732 366
- US-A- 3 947 833
- JAPAN TELECOMMUNICATION REVIEW, Bd. 1, Nr. 2, Juli 1989, Tokyo, JP, SS. 68-72; YASUHISA IKEDA: '"SCOPE PORT D64" Image Monitoring System via the INS-Net'

## Beschreibung

Die Erfindung betrifft eine Fernsehüberwachungsanlage, bestehend mindestens aus einer Fernsehkamera, einer Verarbeitungseinrichtung und mindestens einem Monitor zur Wiedergabe der von der Fernsehkamera aufgenommenen Bilder, wobei die Verarbeitungseinrichtung als elektronischer Bewegungsmelder ausgebildet ist, die aufgenommenen Bilder elektronisch überwacht und bei einer Bildänderung eine Alarmmeldung erzeugt.

Eine derartige Fernsehüberwachungsanlage ist bereits bekannt. So wird in der DE-PS 3214 254 ein Verfahren zum Erkennen von Bewegungen in Video-Kamera-Bildern beschrieben, bei welchem in einem vorgegebenen Bild bestimmte Bildteile markiert sind. Diese Bildteile dienen zur Bildung des mittleren Helligkeitswertes, welcher mit den nachfolgenden Bildern über einen längeren Zeitpunkt verglichen werden, um auf diese Weise eine Bewegung auf dem Bild erkennen zu können.

Wenn auch durch eine entsprechende Auswertung der Bildsignale eine Bewegung auf dem Bild erkennbar ist, so fällt es einer Überwachungsperson des Bildschirmes schwer, trotz Alarmmeldung die Art und Bedeutung der Bewegung am zu überwachenden Objekt eindeutig zu erkennen, um entsprechende Maßnahmen auslösen zu können.

Die Aufgabe der Erfindung besteht darin, eine Fernsehüberwachungsanlage dahingehend auszugestalten, daß die den Monitor beobachtende Person schnell und besonders eindeutig über die neue Situation am zu überwachenden Objekt informiert wird.

Diese Aufgabe wird dadurch gelöst, daß die Verarbeitungseinrichtung einen Speicher mit den Bildinformationen einer Vielzahl von Mustern aufweist, daß bei einer Alarmmeldung durch eine Vergleichseinrichtung derjenige Bildteil des aufgenommenen Bildes mit sämtlichen Mustern des Musterspeichers verglichen wird, in welchem die Änderung stattgefunden hat, und daß bei Übereinstimmung mit einem Muster dessen Bildinformation aus dem Musterspeicher ausgelesen, zum Monitor übertragen und dort zur Anzeige des betreffenden Musters verwendet wird.

Der Musterspeicher enthält die Darstellung einer Vielzahl von in Frage kommenden Gegenständen (beispielsweise Schlagbohrmaschine, Pistole, Hammer, Messer, usw.), welche mit demjenigen Bildteil des aufgenommenen Bildes verglichen werden, in welchem die Änderung (= Bewegung) stattgefunden hat. Durch die Darstellung des identifizierten Gegenstandes auf dem Monitor wird die beobachtende Person schnell und eindeutig über die neue Situation am zu überwachenden Objekt informiert.

Diese Aufgabe wird auch dadurch gelöst, daß eine Vielzahl von Fernsehkameras an der Verarbeitungseinrichtung angeschlossen sind, daß die in regelmäßigen Zeitabständen aufgenommenen Bildinformationen jeweils einer Fernsehkamera in einem fest zugeordneten Bildspeicher abgelegt werden, daß zyklisch Teilinforma-tionen aus sämtlichen Bildspeichern ausgelesen und über eine schmalbandige Übertragungsleitung zu einem gemeinsamen Monitor mit Zwischenspeicher bzw. zu dem jeweiligen, der betreffenden Fernsehkamera fest zugeordneten Monitor mit individuellem Zwischenspeicher verschachtelt übertragen werden, daß die Verarbeitungseinrichtung einen Speicher mit den Bildinformationen einer Vielzahl von Mustern aufweist, daß bei einer Alarmmeldung durch eine Vergleichseinrichtung derjenige Bildteil des aufgenommenen Bildes der betreffenden Fernsehkamera mit sämtlichen Mustern des Speichers verglichen wird, in welchem die Anderung stattgefunden hat, daß bei Übereinstimmung mit einem Muster dessen Bildinformation aus dem Speicher zu dem gemeinsamen Monitor, bzw. zu dem der betreffenden Fernsehkamera zugeordneten Monitor und dort zur Anzeige des betreffenden Musters verwendet wird und daß entweder selbsttätig oder auf Anforderung von der Gegenseite anschließend ausschließlich die Bildinformationen desjenigen Bildspeichers an den der betreffenden Fernsehkamera zugeordneten Monitor übertragen werden, dessen Fernsehkamera die Bildänderung aufgenommen hat.

Für die Übertragung der Bildinformationen, vorzugsweise im komprimierter Form, ist eine gemeinsame Übertragungsleitung ausreichend, auch wenn die Teilinformationen aus den Bildspeichern nacheinander verschachtelt übertragen werden. Im Alarmfall bzw. nach Darstellung des Musters des erkannten Gegenstandes wird die Übertragungsleitung ausschließlich für die Übermittlung der Bildinformationen derjenigen Fernsehkamera herangezogen, welche die Bewegung aufgenommen hat.

Vorteilhafte Weiterbildungen der Erfindung ergeben sich aus den Unteransprüchen.

Die Erfindung wird anhand eines Ausführungsbeispiels näher erläutert, welches in der Zeichnung dargestellt ist. Es zeigt:
- Fig.1: das Blockschaltbild der Verarbeitungseinrichtung mit den angeschlossenen Fernsehkameras,
- Fig.2: das Blockschaltbild für die Behandlung der Bildinformationen auf der Monitorseite und
- Fig.3: Schema für die Aufteilung eines Fernsehbildes in Teilinformationen.

An der in Fig. 1 gezeigten Verarbeitungseinrichtung VE sind eine Vielzahl von Fernsehkameras F1 bis Fn angeschlossen, welche auf ein oder mehrere zu überwachende Objekte fest eingestellt sind. Die von den Fernsehkameras erzeugten hochauflösenden Bildsignale werden gleichzeitig 2 Bildwandlern BW 1 und BW 2 zugeführt. Im Bildwandler BW 1 werden die Bildsignale in solche für eine niedrigauf lösende Bilddarstellung umgewandelt, wobei die Bilddarstellung jedoch noch eine eindeutige Erkennung des zu überwachenden Objekts erlaubt. Der Bildwandler BW 2 dient zur Umwandlung der Bildsignale in solche für eine höherauflösende Darstellung, die jedoch niedriger ist als diejenige der von den Fern-sehkameras F aufgenommenen Bilder.

Die von dem Bildwandler BW 1 erzeugten Bildinformationen werden in einem Bildspeicher BSA und die Bildinformationen des Bildwandlers BW 2 werden in einem Bildspeicher BSB abgelegt, und zwar jeweils die Informationen eines Bildes für eine vorgegebene Zeit. In der Ruhelage, also wenn kein Alarmfall vorliegt, werden die Inhalte der Bildspeicher BSA zyklisch ausgelesen und über die Umschalteeinrichtung UM und über die Übertragungsleitung L zur Gegenseite übertragen. Weist die Übertragungsleitung L beispielsweise eine Übertragungsgeschwindigkeit von 64 kb/s auf und werden mit jedem Rahmen (pro Sekunde) eine Teilinformation BT (siehe Fig.3) eines Bildes übertragen, so können beispielsweise nach 16 s die Speicherinhalte sämtlicher Bildspeicher BSA übertragen werden, wenn in jedem Rahmen für jeden Bildspeicher BSA ein bestimmter Abschnitt reserviert ist. Dies geschieht dadurch, daß jeder Rahmen von beispielsweise einer Länge von 64 kbit in Teilrahmen unterteilt wird, wobei jeder Teilrahmen einem Bildspeicher BSA fest zugeordnet ist und zur Übertragung eine Teilinformation BT dient.

Der Speicherinhalt der Bildspeicher BSA wird auch einer Bewegungserkennungseinrichtung BE zugeführt. Diese weist ebenfalls nicht gezeigte Bildspeicher auf, in welchen jeweils das zuvor aufgenommene Bild abgelegt worden ist. Durch Vergleich dieses Bildes mit dem im Augenblick aufgenommenen Bild läßt sich eine Bewegung eindeutig erkennen, wenn zwischen beiden Bildern ein Unterschied auftritt. Sobald ein Unterschied erkannt wird, erzeugt die Bewegungserkennungseinrichtung BE für die Steuereinrichtung ST ein Signal, welches auf die Fernsehkamera F hinweist, welche das Bild aufgenommen hat, in welchem eine Bewegung erkannt worden ist. Weiterhin erzeugt die Bewegungserkennungseinrichtung BE für die Steuereinrichtung ST ein Signal für eine Vergleichseinrichtung V, welche diese ebenfalls über die betreffende Fernsehkamera F und außerdem über denjenigen Bildteil informiert, in welchem die Bewegung erkannt worden ist. Die Vergleichseinrichtung V ruft daraufhin die Informationen des betreffenden Bildteils aus dem hochauflösenden Bildspeicher BSB ab und vergleicht diese mit den Mustern eines Musterspeichers MS. Der Musterspeicher MS enthält die Muster in Form von verschiedenen Ansichten einer Vielzahl von Gegenständen (beispielsweise Schlagbohrmaschine, Pistole, Hammer, Messe usw.) in Form entsprechende Bildinformationen. Sobald der Vergleicher V einen Gegenstand eindeutig indentifiziert, erhält die Steuereinrichtung ST von diesem ein entsprechendes Signal und veranlaßt daraufhin die Umschalteinrichtung UM, das bei dem Vergleich ermittelte Muster aus dem Musterspeicher auszulesen und auf die Übertragungsleitung L zu übertragen. Es ist auch denkbar, ein Symbol für den betreffenden Gegenstand zusätzlich im Musterspeicher MS abzulegen und dieses Symbol bei einer eindeutigen Identifizierung über die Übertragungsleitung L zur Gegenstelle beispielsweise in niedrigauslösender Darstellung zu übertragen.

Die Gegenstelle kann nun entweder ein entsprechendes Anforderungssignal an die Verarbeitungseinrichtung VE senden oder weitere auch selbsttätig nach einer bestimmten Zeit nach Ablauf der Übertragung der Information aus dem Musterspeicher MS durch die Steuereinrichtung ST die Umschalteinrichtung UM, zum Auslesen des Bildspeichers BSB mit den hochauflösenden Bildinformationen der betreffenden Fernsehkamera zu veranlassen, wobei dann die gesamte Übertragungskapazität der Übertragungsleitung L für die Übertragung des Speicherinhalts benötigt wird. Für die übrigen Fernsehkameras findet während dieser Zeit keine Übertragung von Bildinformationen statt.
Es ist nicht unbedingt notwendig, zwei Bildwandler BW und zwei Bildspeicher BS pro Fernsehkamera F vorzusehen. Reicht die Informationsmenge für ein ausreichendes Auflösungsvermögen der Darstellung für den Vergleich mit dem Inhalt des Musterspeichers MS, so genügt auch ein Bildwandler BW und ein Bildspeicher BS pro Fernsehkamera F. In diesem Fall erfolgt nach Übertragung des betreffenden Speicherinhalts des Musterspeichers MS die ausschließliche Übertragung des Inhalts des betreffenden Bildspeichers BS. Es ist auch denkbar, bei Vorhandensein zweier Bildspeicher (BSA, BSB) den Inhalt des Bildspeichers BSB lediglich für die Mustererkennung heranzuziehen und die Übertragung der Bildinformationen auf die Bildspeicher mit den Bildinformationen für eine niedrige Auflösung der Darstellung zu beschränken.

Im Alarmfall, d.h. bei einer entsprechenden Meldung der Bewegungserkennungseinrichtung BE, wird auf Veranlassung der Steuereinrichtung ST ein Signal zur Gegenstelle zur Auslösung eines optischen und/oder akustischen Alarmsignals gesendet, wobei außerdem gegebenenfalls ein Hinweis auf die betreffende Fernsehkamera F gegeben wird.

Die Übertragungsleitung L endet in der Gegenstelle (siehe Fig.2) in einer Verteileinrichtung VT, welche die verschachtelt übertragenen Teilinformationen der Bilder auf die zugehörigen Zwischenspeicher ZS verteilt, und dort die Einspeicherung an der dafür vorgesehenen Stelle steuert. Die Zwischenspeicher werden zyklisch mit neuen Informationen überschrieben und werden zyklisch ausgelesen, wobei der Speicherinhalt zur Darstellung auf dem jeweiligen Monitor M dient. Es sind ebenso viele Zwischenspeicher ZS vorhanden, wie Monitore M1 bis Mn vorgesehen sind, wobei jedoch auch die Anordnung eines gemeinsamen Monitors M denkbar ist, welcher zyklisch nacheinander jeweils mit einem Zwischenspeicher ZS durch eine nicht gezeigte Einrichtung verbunden wird.
Im Ruhezustand werden die in den Bildspeichern BSA enthaltenen Bildinformationen verschachtelt nacheinander über die Übertragungsleitung L den Zwischenspeichern ZS übermittelt. Im Alarmfall, d.h. bei Erkennen einer Bewegung durch die Verarbeitungseirichtung VE (siehe Fig.1), erfolgt zunächst die Übertragung der Bildinformationen des ermittelten Musters aus dem Musterspeicher MS zu dem der betreffenden Fernsehkamera F zugeordneten Monitor M, anschließend wird dann die Übertragungsleitung L für die Übertragung der Bildinformationen aus dem Bildspeicher BS verwendet, welcher derjenigen Fernsehkamera F zugeordnet ist, welche die Bewegung aufgenommen hat. Während dieser Zeit wird der Inhalt der übrigen Zwischenspeicher ZS nicht aktualisiert, so daß das bisherige Bild weiter auf den Monitoren M gezeigt wird.

Im Alarmfall erzeugt die Verarbeitungseinrichtung VE ein Alarmsignal für die Gegenstelle, welches eine optische und/oder akustische Alarmanzeige zur Folge hat. Die Übermittlung der entsprechenden Alarmsignale kann entweder über die Übertragungsleitung L oder auch über ein anderes Übertragungsmedium erfolgen. Die Alarmanzeige wird durch einen Alarmgeber AG ausgelöst, wobei die, die Monitore M beobachtende Person durch ein akustisches Signal aufmerksam gemacht und anschließend der betreffende Monitor optisch gekennzeichnet wird. Ist nur ein gemeinsamer Monitor M vorhanden, so genügt ein akustisches Signal.

Der Musterspeicher MS (Fig.1) enthält für jeden in Frage kommenden Gegenstand eine Vielzahl von Darstellungen, und zwar nicht nur aus verschiedenen Winkeln, sondern auch in verschiedenen Größen. Je nach der zu verarbeitenden Datenmenge ist nun entweder ein aufeinanderfolgender Vergleich der einzelnen Muster oder auch der gleichzeitige Vergleich mit mehreren Mustern denkbar. Läßt sich im Rahmen der erkannten Bewegung kein Gegenstand eindeutig identifizieren, so laufen die Vorgänge in der beschriebenen Weise ohne die übertragung eines Musters oder eines Symbols ab.

Es ist auch denkbar, anstelle der Bildinformation nur eine Kennung für das erkannte Symbol zum Monitor M zu übertragen, wobei beispielsweise im Zwischenspeicher ZS die Umwandlung der übertragenen Kennung in eine symbolische Bilddarstellung oder auch in einer Klartextdarstellung erfolgen kann, wobei das Symbol bzw. der Klartext auf dem Bildschirm des monitors M gezeigt wird. Ebenso ist denkbar, im Alarmfall die Darstellung des Symbols bzw. der Klartexteinblendung und der übertragenen (hochauflösenden) Bildinformation auf einem weiteren Monitor vorzunehmen, welcher nur im Alarmfall verwendet wird.

## Patentansprüche

1. Fernsehüberwachungsanlage bestehend mindestens aus einer Fernsehkamera, einer Verarbeitungseinrichtung und mindestens einem Monitor zur Wiedergabe der von der Fernsehkamera aufgenommenen Bilder, wobei die Verarbeitungseinrichtung als elektronischer Bewegungsmelder ausgebildet ist, die aufgenommenen Bilder elektronisch überwacht und bei einer Bildänderung eine Alarmmeldung erzeugt,
dadurch gekennzeichnet,
daß die Verarbeitungseinrichtung (VE) einen Speicher (MS) mit den Bildinformationen einer Vielzahl von Mustern aufweist, daß bei einer Alarmmeldung durch eine Vergleichseinrichtung (V) derjenige Bildteil des aufgenommenen Bildes mit sämtlichen Mustern des Musterspeichers (MS) verglichen wird, in welchem die Änderung stattgefunden hat, und daß bei Übereinstimmung mit einem Muster dessen Bildinformation aus dem Musterspeicher (MS) ausgelesen, zum Monitor (M) übertragen und dort zur Anzeige des betreffenden Musters verwendet wird.

2. Fernsehüberwachungsanlage nach dem Oberbegriff des Patentanspruchs 1.,
dadurch gekennzeichnet,
daß eine Vielzahl von Fernsehkameras (F1 bis Fn) an der Verarbeitungseinrichtung (VE) angeschlossen sind, daß die in regelmäßigen Zeitabständen aufgenommenen Bildinformationen jeweils einer Fernsehkamera in einem fest zugeordneten Bildspeicher (BS) abgelegt werden, daß zyklisch Teilinformationen (BT) aus sämtlichen Bildspeichern (BS) ausgelesen und über eine schmalbandige Übertragungsleitung (L) zu einem gemeinsamen Monitor (M) mit Zwischenspeicher (ZS) bzw. zu dem jeweiligen, der betreffenden Fernsehkamera (F) fest zugeordneten Monitor (M) mit individuellem Zwischenspeicher (ZS) verschachtelt übertragen werden, daß die Verarbeitungseinrichtung (VE) einen Speicher (MS) mit den Bildinformationen einer Vielzahl von Mustern aufweist, daß bei einer Alarmmeldung durch eine Vergleichseinrichtung (V) derjenige Bildteil des aufgenommenen Bildes der betreffenden Fernsehkamera (F) mit sämtlichen Mustern des Speichers (MS) verglichen wird, in welchem die Änderung stattgefunden hat, daß bei Übereinstimmung mit einer Muster dessen Bildinformation aus dem Speicher (MS) zu dem gemeinsamen Monitor (M) bzw. zu dem der betreffenden Fernsehkamera (F) zugeordneten Monitor (M) übertragen und dort zur Anzeige des betreffenden Musters verwendet wird und daß entweder selbsttätig oder auf Anforderung von der Gegenseite anschließend ausschließlich die Bildinformationen desjenigen Bildspeichers (BS) an den der betreffenden Fernsehkamera (F) zuordneten Monitor (M) übertragen werden, dessen Fernsehkamera (F) die Bildänderung aufgenommen hat.

3. Fernsehüberwachungsanlage nach Anspruch 2,
dadurch gekennzeichnet,
daß die schmalbandige Übertragungsleitung (L) als digitale Übertragungsleitung ausgebildet ist.

4. Fernsehüberwachungsanlage nach einem der Ansprüche 2 oder 3,
dadurch gekennzeichnet,
daß die Übertragungsleitung (L) eine Übertragungsgeschwindigkeit von 64 kb/s pro Rahmen aufweist, wobei jeder Rahmen entsprechend der Zahl der Fernsehkameras (F1 bis Fn) in gleichgroße Teilrahmen unterteilt ist, jeder Teilrahmen einer Fernsehkamera fest zugeordnet ist und zur Übertragung einer Teilinformation (BT) eines Bildes dient, so daß nach einer bestimmten Zeit die Informationen eines vollständigen Bildes übertragen sind.

5. Fernsehüberwachungsanlage nach einem der Ansprüche 1 bis 4
dadurch gekennzeichnet,
daß die Alarmmeldung am Monitor (M) akustisch angezeigt wird.

6. Fernsehüberwachungsanlage nach einem der Ansprüche 2 bis 4,
dadurch gekennzeichnet,
daß bei mehreren Monitoren (M) die Alarmmeldung an dem betreffenden Monitor optisch und/oder akustisch angezeigt wird.

7. Fernsehüberwachungsanlage nach einem der Ansprüche 1 oder 2,
dadurch gekennzeichnet, daß in der Ruhelage (keine Alarmmeldung) die von der bzw. den Fernsehkameras (F) aufgenommenen Bildinformationen durch die Verarbeitungseinrichtung (VE) für die Übertragung zu dem Monitor bzw. zu den Monitoren (M) stark kompromiert werden und daß im Alarmfall die Bildinformationen der betreffenden Fernsehkamera für eine hochauflösende Darstellung zu dem betreffenden Monitor (M) übertragen werden.

8. Fernsehüberwachungsanlage nach einem der Ansprüche 1 bis 7,
dadurch gekennzeichnet,
daß die Verarbeitungseinrichtung (VE) für jede Fernsehkamera (F) zwei Bildspeicher (BS) aufweist, wobei der eine Bildspeicher (BSA) zur Speicherung der Bildinformationen für eine niedrigauflösende und der andere Bildspeicher (BSB) zur Speicherung der Bildinformationen für eine hochauflösende Darstellung dient und beide Bildspeicher (BSA, BSB) gleichzeitig und parallel beschrieben werden.

9. Fernsehüberwachungsanlage nach einem der Ansprüche 1 bis 8,
dadurch gekennzeichnet,
daß der Vergleich des Inhalts des Musterspeichers (MS) mit dem Inhalt des Bildspeichers (BSB) für eine hochauflösende Darstellung stattfindet.

10. Fernsehüberwachungsanlage nach einem der Ansprüche 1 bis 9,
dadurch gekennzeichnet,
daß der Musterspeicher (MS) die Muster einer Vielzahl von Gegenständen in unterschiedlichen Blickwinkeln und Größen aufweist.

11. Fernsehüberwachungsanlage nach Anspruch 10,
dadurch gekennzeichnet,
daß in dem Musterspeicher (MS) für jeden Gegenstand die Bildinformationen für das betreffende Symbol abgespeichert sind und bei einem Alarmfall die Bildinformationen des betreffenden Symbols zum Monitor (M) übertragen werden.

12. Fernsehüberwachungsanlage nach einem der Ansprüche 1 bis 11,
dadurch gekennzeichnet,
daß die Bildinformationen der Symbole in niedrigauflösender Darstellung im Musterspeicher (MS) abngelegt und zum Monitor (M) übertragen werden.

13. Fernsehüberwachungsanlage nach Anspruch 2,
dadurch gekennzeichnet,
daß auf dem gemeinsamen Monitor (M) nacheinander für jeweils eine bestimmte Zeit die von den Fernsehkameras (F1 bis Fn) aufgenommenen Bilder gezeigt werden und daß im Alarmfall das Bild derjenigen Fernsehkamera (F) gezeigt wird, in welchem eine Bewegung erkannt worden ist.

14. Fernsehüberwachungsanlage nach einem der Ansprüche 2 bis 8,
dadurch gekennzeichnet,
daß in der Ruhelage die Bildinformationen aus dem Bildspeicher (BSA) für Bildinformationen für eine niedrigauflösende Darstellung und im Alarmfall die Bildinformationen aus dem Bildspeicher (BSB) für eine hochauflösende Darstellung ausgelesen und zu dem betreffenden Monitor (M) übertragen werden.

15. Fernsehüberwachungsanlage nach Anspruch 1,
dadurch gekennzeichnet,
daß anstelle der Bildinformation nur eine Kennung für das erkannte Symbol zum Monitor (M) übertragen wird.

16. Fernsehüberwachungsanlage nach Anspruch 15,
dadurch gekennzeichnet,
daß im Zwischenspeicher (ZS) die Umwandlung der übertragenen Kennung in eine symbolische Bildinformation zur Darstellung auf dem Monitor (M) erfolgt.

17. Fernsehüberwachungsanlage nach einem der Ansprüche 1-16,
dadurch gekennzeichnet,
daß im Zwischenspeicher (ZS) die Umwandlung der übertragenen Kennung in einen Klartext zur Darstellung auf dem Monitor (M) erfolgt.

18. Fernsehüberwachungsanlage nach einem der Ansprüche 1 oder 2,
dadurch gekennzeichnet,
daß im Alarmfall die Bildinformation mit niedrigauflösender Darstellung beginnend (Unterabtastung) übertragen wird.

19. Fernsehüberwachungsanlage nach einem der Ansprüche 1 bis 18,
dadurch gekennzeichnet,
daß die symbolische Bilddarstellung und/oder die Darstellung der übertragenen Bildinformation im Alarmfall auf einem weiteren Monitor (M) parallel erfolgt.

## Claims

1. Television monitoring system comprising at least a television camera, a processing device and at least one monitor for the reproduction of the pictures recorded by the television camera, the processing device being designed as an electronic motion detector, electronically monitoring the recorded pictures and generating an alarm message in the event of a picture change, characterized in that the processing device (VE) has a memory (MS) containing the picture information items of a multiplicity of target items, in that, in the event of an alarm message, that part of the recorded picture in which the change has taken place is compared with all of the target items in the target item memory (MS) by a comparison device (V), and in that in the event of correspondence with a target item, the picture information item thereof is read out from the target item memory (MS), transmitted to the monitor (M) and used there for the indication of the relevant target item.

2. Television monitoring system according to the preamble of Patent Claim 1, characterized in that a multiplicity of television cameras (F1 to Fn) are connected to the processing device (VE), in that the picture information items, recorded at regular time intervals, of a respective television camera are stored in a permanently assigned picture memory (BS), in that partial information items (BT) are cyclically read out from all of the picture memories (BS) and are transmitted in a nested manner via a narrowband transmission line (L) to a common monitor (M) which has a buffer (ZS) or to the respective monitor (M) which is permanently assigned to the relevant television camera (F) and has an individual buffer (ZS), in that the processing device (VE) has a memory (MS) containing the picture information items of a multiplicity of target items, in that, in the event of an alarm message, that part of the recorded picture of the relevant television camera (F) in which the change has taken place is compared with all of the target items in the memory (MS) by a comparison device (V), in that in the event of correspondence with a target item, the picture information item thereof is transmitted from the memory (MS) to the common monitor (M) or to the monitor (M) assigned to the relevant television camera (F) and is used there for the indication of the relevant target item, and in that subsequently, either automatically or at the request of the remote end, the picture information items of that picture memory (BS) whose television camera (F) has recorded the picture change are exclusively transmitted to the monitor (M) assigned to the relevant television camera (F).

3. Television monitoring system according to Claim 2, characterized in that the narrowband transmission line (L) is designed as a digital transmission line.

4. Television monitoring system according to either of Claims 2 and 3, characterized in that the transmission line (L) has a transmission rate of 64 kb/s per frame, each frame being subdivided into subframes of the same size in accordance with the number of television cameras (F1 to Fn), each subframe being permanently assigned to a television camera and being used for the transmission of a partial information item (BT) of a picture, with the result that the information items of a complete picture are transmitted after a specific time.

5. Television monitoring system according to one of Claims 1 to 4, characterized in that the alarm message is indicated acoustically at the monitor (M).

6. Television monitoring system according to one of Claims 2 to 4, characterized in that when there are a plurality of monitors (M), the alarm message is indicated optically and/or acoustically at the relevant monitor.

7. Television monitoring system according to either of Claims 1 and 2, characterized in that, in the quiescent state (no alarm message), the picture information items recorded by the television camera or cameras (F) are greatly compressed by the processing device (VE) for transmission to the monitor or to the monitors (M), and in that, in the event of an alarm, the picture information items of the relevant television camera are transmitted to the relevant monitor (M) for high-resolution display.

8. Television monitoring system according to one of Claims 1 to 7, characterized in that the processing device (VE) has two picture memories (BS) for each television camera (F), one picture memory (BSA) being used to store the picture information items for low-resolution display and the other picture memory (BSB) being used to store the picture information items for high-resolution display, and both picture memories (BSA, BSB) being written to simultaneously and in parallel.

9. Television monitoring system according to one of Claims 1 to 8, characterized in that the comparison of the contents of the target item memory (MS) with the contents of the picture memory (BSB) takes place for high-resolution display.

10. Television monitoring system according to one of Claims 1 to 9, characterized in that the target item memory (MS) has the models of a multiplicity of objects at different viewing angles and in different sizes.

11. Television monitoring system according to Claim 10, characterized in that the picture information items for the relevant symbol are stored in the target item memory (MS) for each object and, in the event of an alarm, the picture information items of the relevant symbol are transmitted to the monitor (M).

12. Television monitoring system according to one of Claims 1 to 11, characterized in that the picture information items of the symbols are stored in low-resolution representation in the target item memory (MS) and are transmitted to the monitor (M).

13. Television monitoring system according to Claim 2, characterized in that the pictures recorded by the television cameras (F1 to Fn) are successively shown, each for a specific time, on the common monitor (M), and in that the picture shown in the event of an alarm is the picture from that television camera (F) in which a movement has been identified.

14. Television monitoring system according to one of Claims 2 to 8, characterized in that, in the quiescent state, the picture information items are read out from the picture memory (BSA) for picture information items for low-resolution display and, in the event of an alarm, the picture information items are read out from the picture memory (BSB) for high-resolution display and are transmitted to the relevant monitor (M).

15. Television monitoring system according to Claim 1, characterized in that, instead of the picture information item, only an identifier for the symbol identified is transmitted to the monitor (M).

16. Television monitoring system according to Claim 15, characterized in that the transmitted identifier is converted in the buffer (ZS) into a symbolic picture information item for display on the monitor (M).

17. Television monitoring system according to one of Claims 1 to 16, characterized in that the transmitted identifier is converted in the buffer (ZS) into plain text for display on the monitor (M).

18. Television monitoring system according to either of Claims 1 and 2, characterized in that, in the event of an alarm, the picture information item is transmitted starting with low-resolution representation (subsampling).

19. Television monitoring system according to one of Claims 1 to 18, characterized in that the symbolic picture display and/or the display of the transmitted picture information item in the event of an alarm takes place in parallel on a further monitor (M).

## Revendications

1. Installation vidéo de surveillance consistant au moins en une caméra de télévision, un système de retraitement et au moins en un moniteur pour reproduire les images prises par la caméra de télévision, le système de retraitement étant constitué comme un avertisseur de mouvement électronique, surveillant électroniquement les images reçues et produisant un signal d'alarme lors d'une modification de l'image, installation vidéo de surveillance,
caractérisée en ce que
le système de retraitement (VE) présente une mémoire (MS) avec les informations d'une multiplicité de modèles, en ce que dans le cas d'un signal d'alarme par un système de comparaison(V) on compare la partie vidéo de l'image reçue avec tous les modèles de la mémoire des modèles (MS), dans laquelle a eu lieu la modification et en ce que, s'il y a coïncidence avec un modèle, on enregistre son information vidéo à partir de la mémoire des modèles (MS), on la transmet au moniteur (M) et on l'utilise à cet endroit pour indiquer le modèle concerné.

2. Installation vidéo de surveillance selon le préambule de la revendication 1,
caractérisée en ce que
l'on raccorde une multiplicité de caméras de télévision (F1 à Fn) au système de retraitement (VE), en ce que l'on dépose les informations vidéo reçues à des intervalles de temps réguliers respectivement d'une caméra de télévision dans une mémoire vidéo (BS) associée de façon fixe, en ce que l'on enregistre cycliquement des informations partielles (BT) à partir de l'ensemble des mémoires vidéo (BS) et en ce que de façon intercalée on les transmet par une ligne de transmission à bande étroite (L) à un moniteur commun (M) avec mémoire intermédiaire (ZS) ou au moniteur correspondant (M), associé de façon fixe à la caméra de télévision concernée (F) avec des mémoires individuelles intermédiaires (ZS), en ce que le système de retraitement (VE) présente une mémoire (MS) avec les informations vidéo d'une multiplicité de modèles, en ce que dans le cas d'un signal d'alarme on compare au moyen d'un système de comparaison (V) la partie vidéo de l'image reçue de la caméra de télévision concernée (F) avec l'ensemble des modèles de la mémoire (MS), dans laquelle a eu lieu la modification, en ce qu'en cas de coïncidence avec un modèle on transmet son information vidéo à partir de la mémoire (MS) au moniteur commun (M) ou au moniteur (M) associé à la caméra de télévision concernée (F) et on l'utilise à cet endroit pour indiquer le modèle concerné et en ce que soit automatiquement, soit à la demande du côté opposé, on transmet ensuite exclusivement les informations vidéo de la mémoire vidéo (BS) au moniteur (M) associé à la caméra de télévision concernée, moniteur (M) dont la caméra de télévision (F) a reçu la modification vidéo.

3. Installation vidéo de surveillance selon la revendication 2,
caractérisée en ce que
la ligne de transmission (L) à bande étroite est constituée comme une ligne de transmission numérique.

4. Installation vidéo de surveillance selon l'une des revendications 2 ou 3,
caractérisée en ce que
la ligne de transmission (L) présente une vitesse de transmission de 64 kb/s par cadre, chaque cadre étant subdivisé en cadres partiels de même grandeur en fonction du nombre des caméras de télévision (F1 à Fn), chaque cadre partiel d'une caméra de télévision étant associé de façon fixe et servant à la transmission d'une information partielle (BT) d'une image de telle sorte qu'au bout d'un temps déterminé les informations d'une image complète soient transmises.

5. Installation vidéo de surveillance selon l'une des revendications 1 à 4,
caractérisée en ce que
le signal d'alarme est fourni de façon acoustique au moniteur (M).

6. Installation vidéo de surveillance selon l'une des revendications 2 à 4,
caractérisée en ce que
dans le cas de plusieurs moniteurs (M) le signal d'alarme est fourni au moniteur concerné de façon optique et/ou acoustique.

7. Installation vidéo de surveillance selon l'une des revendications 1 ou 2,
caractérisée en ce que
dans la position de repos (pas de signal d'alarme) les informations vidéo reçues par la caméra de télévision ou les caméras de télévision (F) sont fortement compromises par le système de retraitement (VE) pour la transmission au moniteur ou aux moniteur (M) et en ce qu'en cas d'alarme, les informations vidéo de la caméra concernée sont transmises pour une représentation de haute résolution au moniteur concerné (M).

8. Installation vidéo de surveillance selon l'une des revendications 1 à 7,
caractérisée en ce que
le système de retraitement (VE) présente pour chaque caméra de télévision (F) deux mémoires vidéo (BS), l'une des mémoires vidéo (BSA) étant utilisée pour mettre en mémoire les informations vidéo pour une représentation à faible résolution et l'autre mémoire vidéo (BSB) étant utilisée pour mettre en mémoire les informations vidéo pour une représentation à résolution élevée et les deux mémoires vidéo (BSA, BSB) étant décrites en même temps et en parallèle.

9. Installation vidéo de surveillance selon l'une des revendications 1 à 8,
caractérisée en ce que
la comparaison du contenu de la mémoire des modèles (MS) avec le contenu de la mémoire vidéo (BSB) a lieu pour une représentation à haute résolution.

10. Installation vidéo de surveillance selon l'une des revendications 1 à 9,
caractérisée en ce que
la mémoire des modèles (MS) présente les modèles d'une multiplicité d'objets sous des angles de vue et des grandeurs différents.

11. Installation vidéo de surveillance selon la revendication 10,
caractérisée en ce que
dans la mémoire des modèles (MS) pour chaque objet les informations vidéo mises en mémoire pour le symbole concerné et dans le cas d'une alarme les informations vidéo du symbole concerné sont transmises au moniteur (M).

12. Installation vidéo de surveillance selon l'une des revendications 1 à 11,
caractérisée en ce que
les informations vidéo des symboles sont déposés dans une représentation à basse résolution dans la mémoire des modèles (MS) et sont transmises au moniteur (M).

13. Installation vidéo de surveillance selon la revendication 2,
caractérisée en ce que
sur le moniteur commun (M) on montre les unes après les autres pendant un temps déterminé les images reçues par les caméras de télévision (F1 à Fn) et en ce qu'en cas d'alarme on montre l'image de la caméra de télévision, dans laquelle on a détecté un mouvement.

14. Installation vidéo de surveillance selon l'une des revendications 2 à 8,
caractérisée en ce que
en position de repos les informations vidéo sont extraites de la mémoire vidéo (BSA) pour des informations vidéo pour une représentation à basse résolution et en cas d'alarme on extrait les informations vidéo de la mémoire vidéo (BSB) pour une représentation à haute résolution et on les transmet au moniteur concerné (M).

15. Installation vidéo de surveillance selon la revendication 1,
caractérisée en ce que
à la place de l'information vidéo on transfère seulement une caractéristique de symbole détecté au moniteur (M).

16. Installation vidéo de surveillance selon la revendication 15,
caractérisée en ce que
dans la mémoire intermédiaire (ZS) a lieu la conversion de la caractéristique transmise en une information vidéo symbolique pour la représentation sur le moniteur (M).

17. Installation vidéo de surveillance selon l'une des revendications 1 à 16,
caractérisée en ce que
dans la mémoire intermédiaire (ZS) a lieu la conversion de la caractéristique transmise en un texte clair pour la représentation sur le moniteur (M).

18. Installation vidéo de surveillance selon l'une des revendications 1 ou 2,
caractérisée en ce que
en cas d'alarme l'information vidéo avec une représentation à basse résolution est transmise au commencement (sous exploration).

19. Installation vidéo de surveillance selon l'une des revendications 1 à 8,
caractérisée en ce que
la représentation vidéo symbolique et/ou la représentation de l'information vidéo transmise a lieu en cas d'alarme sur un autre moniteur (M) en parallèle.
